# EUROPÄISCHE PATENTSCHRIFT

(11) **EP 1 857 589 B1**
(45) Veröffentlichungstag und Bekanntmachung des Hinweises auf die Patenterteilung: **14.07.2010**
(21) Anmeldenummer: 07101621.6
(22) Anmeldetag: 02.02.2007
(51) Int. Cl.: D21G 1/00

(54) **Walze**
Roller
Presse

(30) Priorität: 16.05.2006 DE 102006022768
(43) Veröffentlichungstag der Anmeldung: 21.11.2007
(73) Patentinhaber: Voith Patent GmbH, 89522 Heidenheim (DE)
(72) Erfinder: Dr. van Haag, Rolf, 47647 Kerken (DE); Dr. Niemann, Jochen, 47804 Krefeld (DE)

(56) Entgegenhaltungen:
- EP-A- 1 333 122
- EP-A- 1 375 745
- EP-A- 1 731 669
- EP-A2- 0 978 589
- US-A- 4 651 547

## Beschreibung

Die Erfindung betrifft ein Verfahren sowie eine Walze mit einer Vorrichtung zur Verminderung von Schwingungen mit einem, um eine feststehende Achse rotierenden Walzenmantel, der an einem Ende über ein Zahnradgetriebe mit einem Antrieb gekoppelt ist, wobei sich das Getriebegehäuse über eine Drehmomentstütze am Ständer abstützt.

Die Erfindung betrifft auch die Anwendung des Verfahrens oder der Walze.

Derartige Walzen haben ein breites Anwendungsfeld. Insbesondere bei großen und schweren Walzen, wie sie insbesondere bei der Herstellung von Papierbahnen zum Einsatz kommen, bereitet dabei jedoch der Umfang von Schwingungen des Walzenmantels zunehmend Probleme.

Sind diese Walzen an der Bildung eines Pressspaltes beteiligt, durch den beispielsweise eine Papierbahn oder eine andere Faserstoffbahn läuft, so kommt es infolge der Schwingung zum Barring. Das Barring ist eine Art Rillen- oder Streifenbildung ungleicher Rauigkeit auf dem Belag der Walzen oder in durch den Pressspalt geführter Bänder infolge der Schwingungen des Walzenmantels. Diese Rillen verstärken dann die Schwingungen noch mehr.

Dies erhöht natürlich den Verschleiß und vermindert die Qualität der Faserstoffbahn.

Die EP 1 375 745 offenbart bereits eine Verstellmöglichkeit einer Drehmomentstütze an einer über ein Zahnradgetriebe angetriebenen Walze. Durch die Verlagerung der Drehmomentenstütze wird die Kraftrichtung der eingreifenden Zähne ebenfalls verändert. Der notwendigerweise über den Zahneingriff übertragene Stoß, dem man zumindest einen Teil der Barringbildung zur Last legt und der mit fester Drehmomentenstütze verstärkend immer am gleichen Ort erfolgt, kann in seiner Kraftrichtung nun variiert werden, wodurch der Aufbau von Barrings auf der Walzenoberfläche deutlich verzögert werden. In der EP 1 375 745 ist auch genannt, dass man den Eingriffsort stetig verändern kann.

Die Aufgabe der Erfindung ist es daher die Schwingung des Walzenmantels zu vermindern.

Erfindungsgemäß wurde die Aufgabe hinsichtlich des Verfahrens dadurch gelöst, dass das Getriebegehäuse während des Betriebs zumindest geringfügig um die Achse hin und zurück gedreht wird, dass die Drehung des Getriebegehäuses in einem Winkelbereich zwischen -0,5° und +0,5° erfolgt und dass die Hin- und Zurückdrehung des Getriebegehäuses mit der Frequenz des Zahneingriffs der ineinander greifenden Zahnräder des Getriebes erfolgt.

Hierbei wurde erkannt, dass bei derartigen Walzen häufig die Zahneingriffsfrequenz des Getriebes das Problem bildet.

Die Zahneingriffsfrequenz stellt von vornherein ein ganzzahliges Vielfaches der Drehzahl des Walzenmantels dar und bildet sich daher auch bei relativ großem Abstand zu einer Eigenfrequenz des Walzenmantels als Barringfrequenz auf dem Umfang des Walzenmantels ab.

Die Verdrehung des Getriebegehäuses führt zu einer Veränderung der Zahneingriffskraft im Innern des Getriebes.

Um die Schwingung des Walzenmantels besonders effektiv vermindern zu können, sollte die Hin- und Zurückdrehung des Getriebegehäuses in Abhängigkeit von der Schwingung des Walzenmantels erfolgen.

Dabei ist es vorteilhaft, wenn die Größe des Winkelbereichs der Hin- und Zurückdrehung des Getriebegehäuses in Abhängigkeit von der Schwingung des Walzenmantels, insbesondere der Stärke erfolgt. So kann einer höheren Schwingungsamplitude mit einem längeren Verstellweg des Getriebegehäuses begegnet werden.

Für eine optimale Anpassung an die Schwingung und damit auch eine möglichst starke Dämpfung derselben ist es von Vorteil, wenn die Frequenz der Hin- und Zurückdrehung des Getriebegehäuses in Abhängigkeit von der Schwingung des Walzenmantels, insbesondere deren Frequenz erfolgt.

Eine Vereinfachung der Steuerung ergibt sich jedoch, wenn die Hin- und Zurückdrehung des Getriebegehäuses so gesteuert wird, dass die Schwingung des Walzenmantels mit der Zahnfrequenz und deren Vielfachen minimal wird. Über eine Veränderung des Verstellweges und/oder der Verstellfrequenz kann man sich auf diese Weise an ein Optimum der Schwingungsdämpfung herantasten.

Sollen die Schwingungen des Walzenmantels für die Steuerung der Getriebeverstellung jedoch gemessen werden, so kann dies vorteilhaft über berührungslose Wegaufnehmer, insbesondere auf der Basis der Wirbelstrom- oder Lasertechnik erfolgen.

Unabhängig von der Art der Sensoren zur Messung der Schwingung des Walzenmantels ist es von Vorteil diese im Innern des Walzenmantels anzuordnen. In diesem Fall wird das Handling am Kalander nicht durch die Messtechnik gestört.

Eine Vereinfachung des Aufbaus ergibt sich außerdem, wenn die Hin- und Zurückdrehung des Getriebegehäuses über die Drehmomentenstütze erfolgt.

Hinsichtlich der erfindungsgemäßen Walze, insbesondere zur Durchführung des Verfahrens ist wesentlich, dass an der Drehmomentenstütze ein die Lage und/oder die Ausdehnung der Drehmomentenstütze ändernder Aktuator angreift oder die Drehmomentenstütze von einem seine Ausdehnung änderbaren Aktuator selbst gebildet wird, der von einem Piezostapelaktuator gebildet wird.

Über den Aktuator kann das Getriebe relativ einfach über einen bestimmten Verstellweg und mit einer bestimmten Verstellfrequenz zur Verminderung der Schwingungen bezüglich der Walzenachse gedreht werden.

Zur Umsetzung des beschriebenen Steuerverfahrens sollte der Aktuator mit einer Steuerung verbunden sein.

Um auf die Amplitude und Frequenz der Schwingungen des Walzenmantels entsprechend reagieren zu können, sollte die Steuerung auch mit Sensoren zur Erfassung der Schwingung des Walzenmantels verbunden sein.

Dabei ist es vorteilhaft, wenn die Sensoren im Walzenmantel angeordnet sind.

Eine bevorzugte Anwendung des Verfahrens oder der Vorrichtungen ist insbesondere bei Presswalzen gegeben, deren Walzenmantel von wenigstens einem hydrostatisch geschmierten Stützelement auf der Achse abgestützt ist, da hier die Schwingungsproblematik besonders in Erscheinung tritt.

Wegen der großen Länge und dem großen Gewicht der Walzen sowie der hohen Rotationsgeschwindigkeit ist die Anwendung des Verfahrens oder der Vorrichtungen auch bei Presswalzen von Vorteil, die an der Bildung eines Pressspaltes zur Entwässerung oder Glättung von Papier-, Karton-, Tissue- oder anderen Faserstoffbahnen beteiligt sind.

Dabei ergeben sich auch Vorteile hinsichtlich der Schwingungsmessung.

Die Schwingung des Walzenmantels kann nämlich dabei mit Vorteil über die Messung der Dicke des Schmierfilms zwischen dem Walzenmantel und dem Stützelement und/oder Beschleunigungsmessung am Stützelement erfolgen.

Nachfolgend soll die Erfindung an einem Ausführungsbeispiel näher erläutert werden. In der beigefügten Zeichnung zeigt:
- Figur 1:: eine schematische Seitenansicht eines Pressspaltes und
- Figur 2:: einen schematischen Teilquerschnitt durch eine Presswalze 11.

Die Presswalzen 11,12 gemäß Figur 1 bilden einen Pressspalt zur Behandlung eine Faserstoffbahn, insbesondere einer Papierbahn in einer Maschine zur Herstellung der Faserstoffbahn und dienen dabei der Entwässerung oder Glättung derselben.

Hierzu ist wenigstens eine Presswalze 11 angetrieben und mit einem Anpresssystem zur Erzeugung der Presskräfte im Pressspalt ausgestattet.

Diese Presswalze 11 besitzt einen zylindrischen Walzenmantel 1, der rotierbar auf einer feststehenden Achse 2 gelagert ist. Dabei erfolgt die Anpressung des Walzenmantels 1 zur gegenüberliegenden Presswalze 12 über hydraulische Stützelemente 10, welche sich auf der Achse 2 abstützen.

Zur hydrostatischen Schmierung des Spaltes zwischen den Stützelementen 10 und dem Walzenmantel 1 besitzen die Stützelemente 10 zum Walzenmantel 1 hin offene Taschen, welche über das Stützelement 10 mit Schmiermittel, insbesondere Öl versorgt werden. Dabei bildet sich ein durchgehender Schmierfilm an der Innenseite des Walzenmantels 1 heraus.

Zur Erzeugung der Rotation des Walzenmantels 1 ist dieser über ein Zahnradgetriebe 3 mit einem Antrieb gekoppelt. Dabei wird das Zahnradgetriebe 3 von einem Anschlussflansch 5 des Walzenmantels 1 getragen.

Das Zahnradgetriebe 3 selbst besitzt, wie in Figur 2 gezeigt, eine Getriebegehäuse 4 aus dem die mit dem Antrieb verbundene Antriebswelle 8 geführt ist. Die Kopplung zwischen dem Anschlussflansch 5 und der Antriebswelle 8 erfolgt über je ein Zahnrad 6,7, welche ineinander greifen.

Durch das Ineinandergreifen der Zähne dieser Zahnräder 6,7 kommt es zur Herausbildung von Schwingungen mit einer Zahneingriffsfrequenz, die ein ganzzahliges Vielfaches der Rotationsgeschwindigkeit des Walzenmantels 1 darstellt.

Unabhängig vom Abstand dieser Zahneingriffsfrequenz zur Eigenfrequenz des Walzenmantels 1 bildet sich die Zahneingriffsfrequenz als Barringfrequenz auf dem Umfang der Walze 11 ab.

Daher ist es vorteilhaft, den Zahneingriffsstoß so gering wie möglich zu halten.

Außerdem sollte der Zahneingriffsstoß gedämpft werden.

Dies soll gemäß der Erfindung über ein Hin- und Zurückdrehen des Getriebegehäuses 4 um die Achse 2 erfolgen.

Dieses Hin- und Zurückdrehen erfolgt mit der Frequenz des Zahneingriffs. Da die Antriebswelle 8 direkt im Getriebegehäuse 4 gelagert ist, bewirkt eine Drehung des Getriebegehäuses 4 und damit des Zahnrades 7 der Antriebswelle 8 um das Zahnrad 6 des Anschlussflansches 5 auch eine Veränderung des Zahneingriffs zwischen den beiden Zahnrädern 6,7.

Das Getriebegehäuse 4 wird über eine Drehmomentenstütze 9 am Ständer 14 der Maschine befestigt. Dabei soll die Drehmomentenstütze 9 normalerweise die Drehung des Getriebegehäuses 4 um die Achse 2 verhindern.

Erfindungsgemäß wird diese Drehmomentenstütze 9 jedoch gleichzeitig dazu benutzt das Getriebegehäuse 4 zur Dämpfung der Schwingungen des Walzenmantels 1 um die Achse 2 geringfügig, d.h. um einen Winkelbereich zwischen -0,5° und +0,5°, hin- und zurückzudrehen.

Hierzu wird die Drehmomentenstütze 9 von einem Aktuator 13 in Form eines vorgespannten Piezostapelaktuator gebildet. Dieser Aktuator 13 ist mit einer Steuerung verbunden und bewirkt über eine Verkürzung und Verlängerung seiner Ausdehnung das Hin- und Zurückdrehen des Getriebegehäuses 4.

Die Steuerung des Aktuators 13 erfolgt in Abhängigkeit von der Schwingung des Walzenmantels 1. Hierzu wird die Schwingung des Walzenmantels 1 durch berührungslose Wegaufnehmer auf der Basis der Wirbelstrom- oder Laserstechnik erfasst.

Alternativ oder ergänzend kann die Schwingung auch über Sensoren im Innern des Walzenmantels 1 gemessen werden, beispielsweise über eine Messung der Dicke des Schmierfilms zwischen dem Stützelement 10 und dem Walzenmantel 1 oder eine Beschleunigungsmessung am Stützelement 10.

Das Ziel der Steuerung des Aktuators 13 ist eine Minimierung der Schwingungen durch eine entsprechende Steuerung des Verstellweges sowie der Verstellfrequenz des Getriebegehäuses 4.

Bei einer großen Schwingungsamplitude sind dabei unter Umständen der Verstellweg oder die Kraftimpulse zu vergrößern. Außerdem muss die Verstellfrequenz an die Rotationsgeschwindigkeit des Walzenmantels 1 angepasst werden.

## Patentansprüche

1. Verfahren zur Verminderung von Schwingungen bei einer Walze (11) mit einem, um eine feststehende Achse (2) rotierenden Walzenmantel (1), der an einem Ende über ein Zahnradgetriebe (3) mit einem Antrieb gekoppelt ist, wobei sich das Getriebegehäuse (4) über eine Drehmomentensstütze (9) am Ständer (14) abstützt, wobei
das Getriebegehäuse (4) während des Betriebs zumindest geringfügig um die Achse (2) hin und zurück gedreht wird, wobei
die Drehung des Getriebegehäuses (4) in einem Winkelbereich zwischen-0,5° und +0,5° erfolgt und wobei
die Hin- und Zurückdrehung des Getriebegehäuses (4) mit der Frequenz des Zahneingriffs der ineinander greifenden Zahnräder (6,7) des Getriebes (3) erfolgt.

2. Verfahren nach Anspruch 1, **dadurch gekennzeichnet, dass** die Hin- und Zurückdrehung des Getriebegehäuses (4) in Abhängigkeit von der Schwingung des Walzenmantels (1) erfolgt.

3. Verfahren nach Anspruch 2, **dadurch gekennzeichnet, dass** die Größe des Winkelbereichs der Hin- und Zurückdrehung des Getriebegehäuses (4) in Abhängigkeit von der Schwingung des Walzenmantels (1), insbesondere deren Stärke erfolgt.

4. Verfahren nach Anspruch 2 oder 3, **dadurch gekennzeichnet, dass** die Frequenz der Hin- und Zurückdrehung des Getriebegehäuses (4) in Abhängigkeit von der Schwingung des Walzenmantels (1), insbesondere deren Frequenz erfolgt.

5. Verfahren nach einem der Ansprüche 2 bis 4, **dadurch gekennzeichnet, dass** die Hin- und Zurückdrehung des Getriebegehäuses (4) so gesteuert wird, dass die Schwingung des Walzenmantels (1) mit der Zahnfrequenz und deren Vielfachen minimal ist.

6. Verfahren nach einem der Ansprüche 2 bis 5, **dadurch gekennzeichnet**, das die Schwingung des Walzenmantels (1) über berührungslose Wegaufnehmer, insbesondere auf der Basis der Wirbelstrom- oder Lasertechnik erfolgt.

7. Verfahren nach einem der Ansprüche 2 bis 6, **dadurch gekennzeichnet, dass** die Sensoren zur Messung der Schwingung des Walzenmantels (1) im Innern des Walzenmantels (1) angeordnet sind.

8. Verfahren nach einem der vorhergehenden Ansprüche, **dadurch gekennzeichnet, dass** die Hin- und Zurückdrehung des Getriebegehäuses (4) über die Drehmomentenstütze (9) erfolgt.

9. Walze (11) mit einer Vorrichtung zur Verminderung von Schwingungen mit einem, um eine feststehende Achse (2) rotierenden Walzenmantel (1), der an einem Ende über ein Zahnradgetriebe (3) mit einem Antrieb gekoppelt ist, wobei sich das Getriebegehäuse (4) über eine Drehmomentenstütze (9) am Ständer (14) abstützt, insbesondere zur Durchführung des Verfahrens nach einem der vorhergehenden Ansprüche, **dadurch gekennzeichnet, dass** an der Drehmomentenstütze (9) ein die Lage und/oder die Ausdehnung der Drehmomentenstütze (9) ändernder Aktuator (13) angreift, der von einem Piezostapelaktuator gebildet wird, oder die Drehmomentenstütze (9) von einem seine Ausdehnung änderbaren Aktuator (13) gebildet wird, der von einem Piezostapelaktuator gebildet wird.

10. Walze nach Anspruch 9, **dadurch gekennzeichnet, dass**
der Aktuator (13) mit einer Steuerung verbunden ist.

11. Walse nach Anspruch 10, **dadurch gekennzeichnet, dass**
die Steuerung mit Sensoren zur Erfassung der Schwingung des Walzenmantels (1) verbunden ist.

12. Walze nach Anspruch 11, **dadurch gekennzeichnet, dass**
die Sensoren im Walzenmantel (1) angeordnet sind.

13. Anwendung des Verfahrens oder der Walze nach einem der vorhergehenden Ansprüche bei Presswalzen (11,12), deren Walzenmantel (1) von wenigstens einem hydrostatisch geschmierten Stützelement (10) auf der Achse (2) abgestützt ist.

14. Anwendung des Verfahrens oder der Walze nach einem der vorhergehenden Ansprüche bei Presswalzen (11,12), die an der Bildung eines Pressspaltes zur Entwässerung oder Glättung von Papier-, Karton-, Tissue- oder anderen Faserstoffbahnen beteiligt sind.

15. Anwendung nach Anspruch 13, **dadurch gekennzeichnet, dass** zur Schwingungsmessung die Dicke des Schmierfilms zwischen dem Walzenmantel (1) und dem Stützelement (10) gemessen wird.

16. Anwendung nach einem der Ansprüche 13 oder 15, **dadurch gekennzeichnet, dass** zur Schwingungsmessung an dem Stützelement (10) eine Beschleunigungsmessung erfolgt.

## Claims

1. Method for reducing oscillations in a roll (11) which has a roll shell (1) rotating about a stationary shaft (2) and, at one end, is coupled to a drive via a gearbox transmission (3), the gearbox housing (4) being supported on the stand (14) via a torque support (9),
the gearbox housing (4) being rotated to and fro at least slightly about the shaft (2) during operation,
the rotation of the gearbox housing (4) being carried out in an angular range between -0.5° and +0.5°, and
the to and fro rotation of the gearbox housing (4) being carried out at the frequency of the tooth engagement of the intermeshing gears (6, 7) of the gearbox (3).

2. Method according to Claim 1, **characterized in that** the to and fro rotation of the gearbox housing (4) is carried out as a function of the oscillation of the roll shell (1).

3. Method according to Claim 2, **characterized in that** the magnitude of the angular range of the to and fro rotation of the gearbox housing (4) is set as a function of the oscillation of the roll shell (1), in particular its intensity.

4. Method according to Claim 2 or 3, **characterized in that** the frequency of the to and fro rotation of the gearbox housing (4) is set as a function of the oscillation of the roll shell (1), in particular its frequency.

5. Method according to one of Claims 2 to 4, **characterized in that** the to and fro rotation of the gearbox housing (4) is controlled such that the oscillation of the roll shell (1) is minimal at the tooth frequency and its multiples.

6. Method according to one of Claims 2 to 5, **characterized in that** the oscillation of the roll shell (1) is measured via non-contact distance transducers, in particular on the basis of eddy current or laser technology.

7. Method according to one of Claims 2 to 6, **characterized in that** the sensors to measure the oscillation of the roll shell (1) are arranged in the interior of the roll shell (1).

8. Method according to one of the preceding claims, **characterized in that** the to and fro rotation of the gearbox housing (4) is carried out via the torque support (9).

9. Roll (11) having a device for reducing oscillations and having a roll shell (1) rotating about a stationary shaft (2) and, at one end, being coupled to a drive via a gearbox transmission (3), the gearbox housing (4) being supported on the stand (14) via a torque support (9), in particular for carrying out the method according to one of the preceding claims, **characterized in that** an actuator (13) that changes the position and/or the length of the torque support (9) acts on the torque support (9) and is formed by a stacked piezoelectric actuator, or the torque support (9) is formed by an actuator (13) that changes its length and is formed by a stacked piezoelectric actuator.

10. Roll according to Claim 9, **characterized in that** the actuator (13) is connected to a control system.

11. Roll according to Claim 10, **characterized in that** the control system is connected to sensors for registering the oscillation of the roll shell (1).

12. Roll according to Claim 11, **characterized in that** the sensors are arranged in the roll shell (1).

13. Use of the method or of the roll according to one of the preceding claims in press rolls (11, 12) of which the roll shell (1) is supported on the shaft (2) by at least one hydrostatically lubricated supporting element (10).

14. Use of the method or of the roll according to one of the preceding claims in press rolls (11, 12) which are involved in the formation of a press nip for dewatering or smoothing paper, board, tissue or other fibrous webs.

15. Use according to Claim 13, **characterized in that**, to measure the oscillation, the thickness of the lubricating film between the roll shell (1) and the supporting element (10) is measured.

16. Use according to either of Claims 13 and 15, **characterized in that**, to measure the oscillation, an acceleration measurement is carried out on the supporting element (10).

## Revendications

1. Procédé pour réduire les vibrations dans un rouleau (11) avec une enveloppe de rouleau (1) tournant autour d'un axe stationnaire (2), qui est couplée par une extrémité à un entraînement au moyen d'une transmission par engrenages (3), dans lequel le carter d'engrenages (4) prend appui sur la base (14) au moyen d'un support de couple (9), dans lequel le carter d'engrenages (4) tourne au moins légèrement en avant et arrière autour de l'axe (2) pendant le fonctionnement, dans lequel la rotation du carter d'engrenages (4) se produit dans une plage angulaire entre -0,5° et +0,5°, et dans lequel la rotation avant et arrière du carter d'engrenages (4) se produit avec la fréquence de l'engrènement des roues dentées (6, 7) en prise l'une avec l'autre de la transmission (3).

2. Procédé selon la revendication 1, **caractérisé en ce que** la rotation avant et arrière du carter d'engrenages (4) est effectuée en fonction de la vibration de l'enveloppe de rouleau (1).

3. Procédé selon la revendication 2, **caractérisé en ce que** la grandeur de la plage angulaire de la rotation avant et arrière du carter d'engrenages (4) se produit en fonction de la vibration de l'enveloppe de rouleau (1), en particulier de son intensité.

4. Procédé selon la revendication 2 ou 3, **caractérisé en ce que** la fréquence de la rotation avant et arrière du carter d'engrenages (4) se produit en fonction de la vibration de l'enveloppe de rouleau (1), en particulier de sa fréquence.

5. Procédé selon l'une quelconque des revendications 2 à 4, **caractérisé en ce que** l'on commande la rotation avant et arrière du carter d'engrenages (4) de telle manière que la vibration de l'enveloppe de rouleau (1) avec la fréquence des dents et ses multiples soit minimale.

6. Procédé selon l'une quelconque des revendications 2 à 5, **caractérisé en ce que** la vibration de l'enveloppe de rouleau (1) est effectuée au moyen de détecteurs de course sans contact, en particulier sur la base de la technique des courants induits ou de la technique laser.

7. Procédé selon l'une quelconque des revendications 2 à 6, **caractérisé en ce que** les capteurs pour la mesure de la vibration de l'enveloppe de rouleau (1) sont disposés à l'intérieur de l'enveloppe de rouleau (1).

8. Procédé selon l'une quelconque des revendications précédentes, **caractérisé en ce que** la rotation avant et arrière du carter d'engrenages (4) est effectuée au moyen du support de couple (9).

9. Rouleau (11) avec un dispositif pour réduire les vibrations avec une enveloppe de rouleau (1) tournant autour d'un axe stationnaire (2), qui est couplée par une extrémité à un entraînement au moyen d'une transmission par engrenages (3), dans lequel le carter d'engrenages (4) prend appui sur la base (14) au moyen d'un support de couple (9), en particulier pour la mise en oeuvre du procédé selon l'une quelconque des revendications précédentes, **caractérisé en ce qu'**un actionneur (13), qui est formé par un actionneur à empilement piézoélectrique et qui fait varier la position et/ou l'extension du support de couple (9), agit sur le support de couple (9), ou **en ce que** le support de couple (9) est formé par un actionneur (13) pouvant faire varier son extension, lequel est formé par un actionneur à empilement piézoélectrique.

10. Rouleau selon la revendication 9, **caractérisé en ce que** l'actionneur (13) est relié à une commande.

11. Rouleau selon la revendication 10, **caractérisé en ce que** la commande est reliée à des capteurs pour détecter la vibration de l'enveloppe de rouleau (1).

12. Rouleau selon la revendication 11, **caractérisé en ce que** les capteurs sont disposés dans l'enveloppe de rouleau (1).

13. Application du procédé ou du rouleau selon l'une quelconque des revendications précédentes, dans des rouleaux de presse (11, 12) dont l'enveloppe de rouleau (1) est supportée sur l'axe (2) par au moins un élément de support (10) à lubrification hydrostatique.

14. Application du procédé ou du rouleau selon l'une quelconque des revendications précédentes, dans des rouleaux de presse (11, 12) qui sont impliqués dans la formation d'une fente de pressage pour l'essorage ou le lissage de bandes de papier, de carton, d'essuie-tout ou d'autres bandes de matières fibreuses.

15. Application selon la revendication 13, **caractérisée en ce que**, pour mesurer la vibration, on mesure l'épaisseur du film de lubrifiant entre l'enveloppe de rouleau (1) et l'élément de support (10).

16. Application selon l'une quelconque des revendications 13 ou 15, **caractérisée en ce que**, pour mesurer la vibration, on effectue une mesure de l'accélération à l'élément de support (10).
